# EUROPÄISCHE PATENTSCHRIFT

(11) **EP 0 810 312 B1**
(45) Veröffentlichungstag und Bekanntmachung des Hinweises auf die Patenterteilung: **04.10.2001**
(21) Anmeldenummer: 96810348.1
(22) Anmeldetag: 31.05.1996
(51) Int. Cl.: D03J 1/00, D03D 49/70, D03D 47/40

(54) **Webmaschine, insbesondere Reihenfachwebmaschine**
Loom, particularly multiphase loom
Métier à tisser, en particulier métier multiphase

(43) Veröffentlichungstag der Anmeldung: 03.12.1997
(73) Patentinhaber: Sulzer Textil AG, 8630 Rüti (CH)
(72) Erfinder: Diaz, Antonio, 8625 Gossau (CH)
(74) Vertreter: Sulzer Management AG

(56) Entgegenhaltungen:
- EP-A- 0 408 376
- DE-A- 3 942 156
- GB-A- 2 021 161
- US-A- 3 311 135
- US-A- 4 513 791
- PATENT ABSTRACTS OF JAPAN vol. 018, no. 271 (C-1203), 24.Mai 1994 & JP 06 041850 A (TSUDAKOMA CORP), 15.Februar 1994,
- PATENT ABSTRACTS OF JAPAN vol. 018, no. 271 (C-1203), 24.Mai 1994 & JP 06 041849 A (TSUDAKOMA CORP), 15.Februar 1994,

## Beschreibung

Die Erfindung handelt von einer Webmaschine, insbesondere Reihenfachwebmaschine mit einer Webkantenschnitteinrichtung, die eine Abfallkante erzeugt, welche als Band von einer Abziehvorrichtung abgezogen wird und unter Einwirkung von Schwerkraft in einem Behälter A abgelegt wird.

Ferner handelt die Erfindung von einem Abfallpuffer für diese Webmaschine sowie von einem Verfahren zum Betreiben der Abfallentsorgung an dieser Webmaschine oder diesem Abfallpuffer.

Eine Möglichkeit für die Entsorgung von Abfallkanten ist in der JP-A-06041849 gezeigt. Es handelt sich um eine periodische Entsorgung von Abfallkanten, die über eine Abziehvorrichtung als Band in einem Behälter aufgefangen wird. Zur Entsorgung wird vorgeschlagen, entweder den Behälter zu einer Overhead-Saugeinrichtung zu fahren und das Band aus dem Behälter zu saugen, oder mit einer Overhead-Saugeinrichtung zum Behälter zu fahren, um das Band abzusaugen. Um die Absaugung nur periodisch betreiben zu müssen und um in der Zwischenzeit einen Puffer mit dem Band bilden zu können, wird der abzusaugende Teil durch eine Schnitteinrichtung vom nachlaufenden Band abgetrennt. Diese Art der Abfuhr ist insofern umständlich als ganze Einheiten wie Behälter und Overhead-Saugeinrichtungen bewegt werden müssen und mögliche Quellen für Störungen sind. Im weiteren sind Webmaschinen mit hoher Kapazität wie zum Beispiel Reihenfachwebmaschinen derart schnell, dass grosse Abfallmengen zur Entsorgung anstehen.

Die Druckschrift JP-A-6041850, die als nächstliegender Stand der Technik angesehen wird, offenbart eine weitere Ausführungsform eine Vorrichtung zur Entsorgung von Schussfadenenden. Die Schussfadenenden werden dabei abgeschnitten und über eine am Boden angeordnete Absaugvorrichtung entsorgt. Insbesondere bei Webmaschinen mit grosser Webleistung, wie Reihenfachwebmaschinen, fallen grosse Mengen an zu entsorgenden Schussfäden und abgetrennten Webkanten an. Die in der genannten Druckschrift offenbarte Vorrichtung ist nicht in der Lage derart grosse Mengen problemlos zu entsorgen.

Die vorliegende Erfindung hat die Aufgabe ein zuverlässiges System für die Abfallentsorgung an Webmaschinen, insbesondere an Reihenfachwebmaschinen zu schaffen. Diese Aufgabe wird mit den Merkmalen der unabhängigen Ansprüchen 1, 5 und 9 erfüllt.

Die Vorteile der Erfindung liegen darin, dass die Abfälle mehrerer Webmaschinen zentral gebunkert werden können, wobei je nach dem Material der Abfälle in verschiedene oder gleiche Sammelleitungen eingespeist werden kann. Dadurch, dass beispielsweise Flug und Schussfadenreste einerseits und andererseits Abfälle mit Kettfadenmaterial zunächst getrennt in eine für chargenweisen Lufttransport geeignete Form gebracht werden und diese Chargen über ortsfeste Transporteinrichtungen auf die gleiche oder in verschiedene Sammelleitungen gebracht werden, kann bei jedem Artikelwechsel an der Webmaschine mit wenig Aufwand eine optimale Entsorgung voreingestellt werden. Abfallkanten und eventuell überzählige Kettfäden mit Synthetikmaterial können so getrennt von Flug und Baumwollschussfadenresten zentral entsorgt werden. Zur Entsorgung ist an der Webmaschine kein Personal notwendig. Ebenso können Abfälle bei Artikeln mit nur Baumwollabfällen auf eine Sammelleitung "für Baumwollabfälle" und bei Artikeln mit Synthetikmaterial in Kett- und Schussfäden auf eine Sammelleitung "für Synthetikabfälle" geführt werden. Falls in einem solchen Zusammenhang an die Wiederaufbereitung von Material aus einem zentralen Abfallbunker gedacht wird und sich das Trennen von beigemischtem Flug als zu aufwendig gestaltet, kann der Flug an der Webmaschine auch separat abgesaugt und aus einem separaten Behälter B in eine Sammelleitung ausgeschleust werden. Mit diesem Konzept ist eine kostengünstige Vollautomatisierung der Abfallentsorgung von der Webmaschine bis zu einem zentralen Abfallbunker möglich.

Durch das Zerkleinern von endlos anfallenden Bändern und Kettfäden kann ein Zwischenspeicher A geschaffen werden, aus dem in regelmässigen Abständen über eine ortsfeste Transporteinrichtung kleinere Chargen in eine Sammelleitung gegeben werden. Dabei kann die Chargengrösse durch das Zeitintervall so klein gewählt werden, dass die Sammelleitung nicht zu gross ausgelegt werden muss. Falls die Transporteinrichtungen an verschiedenen Webmaschinen miteinander in ihrer Steuerung vernetzt sind, kann diese so ausgelegt werden, dass immer nur eine Transporteinrichtung in eine Sammelleitung einspeisen kann und dass die anderen Transporteinrichtungen in einer Warteschlange nachgeschaltet sind, um die Sammelleitung mit ihrem Luftstrom nicht so gross auslegen zu müssen. Wenn die Wege von den Webmaschinen zu dem Zentralbunker im Verhältnis zu den Transportgeschwindigkeiten in den Sammelleitungen und den Taktzeiten bei mehreren Webmaschinen nicht zu gross sind, genügt es nur eine Sammelleitung für mehrere Webmaschinen mit mehreren Abfallsorten und im Abfallbunker für diese Sammelleitung Weichen, die zu den verschiedenen Abfallsorten führen, vorzusehen. Die Bedingung für eine übergeordnete Steuerung ist in diesem Fall, dass die einem Behälter A oder B zugeordnete Abfallsorte der Steuerung eingegeben ist und dass die verfügbare Taktzeit ausreicht, um die richtige Weiche im Abfallbunker zu stellen und um eine Abfallcharge von einer Transporteinrichtung an einer Webmaschine bis in den passenden Abfallbehälter im zentralen Abfallbunker zu befördern. Es versteht sich, dass in dieser Taktzeit auch die Streuung der Schaltelemente und die Streuung der Transportgeschwindigkeit Platz haben muss.

Im weiteren ist es vorteilhaft, wenn die Schwerkraft zur Eingabe des Abfalls in eine Sammelleitung mit benutzt wird, da dann nur noch ein Schliesselement wie beispielsweise eine motorisch betätigte Stauklappe notwendig ist, um einen abrufbaren Abfallpuffer zu bilden. Da Versorgungsleitungen für Webmaschinen mit Vorteil in Kanälen unter dem Niveau des Maschinenbodens verlegt werden, können in solchen Kanälen auch die Sammelleitungen untergebracht werden. Ausserdem steht dann genug Gefälle zu Verfügung, um die Schwerkraft in den Transporteinrichtungen mitzuverwenden.

Da die Transporteinrichtungen nur kurzzeitig öffnen und in die Sammelleitungen entleeren, kann es vorteilhaft sein, in der Sammelleitung einen ständigen Transportstrom aufrecht zu erhalten und aus den Transporteinrichtungen mit tangential zum Luftstrom einmündenden Einlaufrohren den Abfall wie mit einer Strahlpumpe anzusaugen und weiter zu befördern.

Im Fall einer eigenen Absaugung auf einer Webmaschine beispielsweise für Flug und Schussfadenreste in einen Behälter B herrscht in diesem Abscheidebehälter ein Unterdruck, der durch ein einfaches Oeffnen- und Schliessenelement in Wechselwirkung mit dem Druck im Einlaufrohr geraten würde. Die Absaugfunktion an der Webmaschine wäre hier nur noch in Ausnahmefällen sichergestellt. Aus diesem Grund ist es von Vorteil, einen solchen Behälter B über eine als Schleuse ausgebildete Transporteinrichtung chargenweise in die Sammelleitung zu entleeren, wobei zum Beispiel die Transporteinrichtung als ein Flügelrad ausgebildet sein kann, welches sich unter Mitwirkung der Schwerkraft in ein Einlaufrohr entleert. Eine solche Vorrichtung hat den Vorteil, dass die Drücke vor und nach der Transporteinrichtung unabhängig voneinander sind.

Grundsätzlich besteht die Möglichkeit ein solches Entsorgungssystem von vornherein in einer Webmaschine mit einzuplanen. Es ist aber ebenso möglich dieses System als ein selbständiges Modul auszuführen, das an verschiedene Webmaschinentypen anbaubar ist. Im ersteren Fall sind die Geber und Stellglieder der Einrichtung mit in die Webmaschinensteuerung integriert, wobei z.B. das zentrale Sammelsystem mit der Erzeugung von einem eigenen Luftstrom in den Sammelleitungen eine eigene Steuerung erhält. Es ist jedoch genauso möglich dem separaten Modul eine eigene Steuerung zu geben, die mit der Maschinensteuerung oder einer zentralen Steuerung verknüpft ist. Die Verknüpfung mit einer zentralen Steuerung ist insofern unproblematisch, als das Modul auch "blind" getaktet werden kann, da es unabhängig davon, ob die betreffende Webmaschine steht oder in Betrieb ist, seine Funktion ausführen kann, d.h. eine Ausschleusung vornehmen kann. Falls mehrere Sammelleitungen über eine Weiche ansteuerbar sind, kann eine Antriebseinheit zu der Weiche sowohl in die Maschinensteuerung als auch in die Steuerung des Moduls integriert werden, um die Weichenverstellung über eine Steuereingabe möglich zu machen.

Im folgenden wird die Erfindung anhand von Beispielen erläutert. Es zeigen:
- Fig. 1: Schematisch die Ansicht einer Reihenfachwebmaschine mit verschiedenen Absaugungen und mit einer Abziehvorrichtung für Abfallkanten und überzählige Kettfäden;
- Fig. 2: schematisch in einem vergrösserten Schnitt eine Abfallentsorgung an einer Anordnung nach Fig. 1 und
- Fig. 3: schematisch im verkleinerten Massstab zu Fig. 2 einen Querschnitt durch zwei verschiedene Sammelleitungen, die über eine Weiche aus einer Transporteinrichtung gemäss Fig. 2 ansteuerbar sind.

In Fig. 1 ist eine Reihenfachwebmaschine 25 zu sehen, die Seitengestelle 28, 28' aufweist, zwischen denen der nicht sichtbare Kettbaum, die Kettfäden 24, das Tuch 23 und der Warenbaum 22 mit Wickeleinrichtung 27 angeordnet sind. Der eigentliche Webvorgang passiert an einem Webrotor, der unter einer Abdeckung 26 angeordnet ist, indem die um einen Teilumfang am Webrotor anliegenden Kettfäden von Kämmen des Webrotors als Fächer durchgekämmt werden und während dem Durchkämmen Schussfäden in die Fächer eingeschossen werden. Am Austritt der Kettfäden aus dem Webrotor werden die Schüsse angeschlagen und bilden so das Tuch 23.

Am Tuch 23 werden beidseitig die Webkanten beschnitten und es entstehen Abfallkanten in Form von Bändern 1, 2, die über Umlenkungen 20 von einer Abziehvorrichtung 3 abgezogen werden, welche zwei unter einem Anpressdruck gegeneinander drehende Riffelwalzen 18 aufweist. Ueberzählige Kettfäden 14 werden ebenfalls der Abziehvorrichtung 3 zugeführt. Mit einem Ansaugrohr 21 werden in einem Ast 21a der Flug unter der Abdeckung 26, in einem Ast 21b die Schussfadenspitzen bei der Schussankunft und in einem Ast 21c defekte Schussfäden bei der Schussfadenbruchbehebung angesaugt, wobei ein Sauggebläse 4 (siehe Fig. 2) vorhanden sein muss, um den nötigen Unterdruck im Ansaugrohr 21 zu erzeugen.

In Fig. 2 ist unterhalb der Abziehvorrichtung 3 ein Behälter A angeordnet, in welchen die Bänder 1, 2 und überzählige Kettfäden 14 über einen Trichter 17 eingespeist werden. An den Trichter 17 schliesst eine Schneidvorrichtung 6 mit einem Antrieb 6' an, der so von einer Steuerung 15 angesteuert wird, dass überzählige Kettfäden 14 und Bänder 1, 2 in Abschnitte 7 von etwa 10 cm Länge geschnitten werden und sich als Schüttgut am Boden des Behälters A sammeln. Behälter A und Schneidvorrichtung 6 sind durch einen Deckel 19 abgedeckt. Der Boden ist gleichzeitig in Form eines Schiebers mit einem Antrieb 8' Bestandteil einer Transporteinrichtung 8, die hinter dem Schieber ein Einlaufrohr 33 aufweist, um das Schüttgut chargenweise einer Sammelleitung 11 unter Mitwirkung der Schwerkraft zuzuführen. Die Sammelleitung 11 ist von einem Luftstrom 12 durchflossen, der das Schüttgut zu einem zentralen Abfallbunker mitnimmt. Der Antrieb 8' der Transporteinrichtung 8 wird von der Steuerung 15 so getaktet, dass die Chargen an Schüttgut klein genug sind, um vom Luftstrom 12 mitgenommen zu werden. Ein Sensor 16, der ebenfalls mit der Steuerung 15 verbunden ist, überwacht die Füllhöhe im Behälter A, um eventuelle Stauungen anzuzeigen und zu alarmieren.

Fig. 2 zeigt weiterhin einen Behälter B in den das Ansaugrohr 21 (siehe Fig. 1) mündet. Der Behälter B ist nach oben durch ein Sieb abgeschlossen, an welches ein Sauggebläse 4 mit Antrieb 4' anschliesst, um die notwendige permanente Strömung im Ansaugrohr 21 zu erzeugen. Dabei saugt das Gebläse 4 durch einen Filter 5 im Behälter B aus einem verschmutzten Luftstrom 31 einen Luftstrom an, der als gereinigter Luftstrom 32 in das Gebläse 4 gelangt. Flug 10 und Schussfadenreste gelangen als verschmutzte Strömung 31 in den Behälter B und lagern sich am Behälterboden ab, der durch eine Transporteinrichtung 9 in Form eines Flügelrades mit Kammern 13 gebildet wird. Die jeweilig zum Behälter B hin offene Kammer 13 füllt sich mit Flug und Schussfadenresten und wird von einem Antrieb 9' um eine Kammerteilung weitergedreht, bis die Kammer zu einem Einlaufrohr 34 offen ist und der Abfall über das darunter liegende Einlaufrohr in eine Sammelleitung 11 fallen kann, die in diesem Fall die gleiche Sammelleitung für Kett- und Schussfadenabfälle ist. Das Flügelrad bildet mit den Kammern 13 eine Schleuse, die den Druck im Behälter B unabhängig vom Druck in der Sammelleitung 11 macht. Falls man auf eine Transporteinrichtung 9 in Form einer Schleuse verzichtet und nur ein Absperrorgan analog zum Behälter A verwendet, muss man sicher sein, dass das kurzzeitige Oeffnen zur Sammelleitung 11 keine nachteiligen Auswirkungen auf die Absaugung an der Webmaschine mit sich bringt.

Die Sammelleitung ist in einem Kanal 29 unterhalb vom Aufstellboden 30 für die Webmaschinen verlegt. Die Einlaufrohre 33, 34 von den Behältern A, B sind über Flansche mit Stutzen an der Sammelleitung 11 verbunden, wobei die Stutzen einen gekrümmten Einlauf 39 zur Sammelleitung 11 aufweisen. Dies hat den Vorteil, dass kein Material beim Uebergang in die Sammelleitung hängen bleiben kann.

Ausserdem haben solche Uebergänge den Vorteil, dass bei einem Luftstrom 12 mit einem hohen Geschwindigkeitsanteil der Staudruck höher als Atmosphärendruck in der Sammelleitung sein darf, ohne dass eine Rückströmung in Einlaufrohre 33 mit Atmosphärendruck stattfindet. Die Sammelleitung 11 wirkt dann eher wie eine Strahlpumpe, die Material aus den Einlaufrohren 33, 34 ansaugt. Zum Transport in den Sammelleitungen und für die Druckverluste unterwegs können daher grössere Druckdifferenzen eingesetzt werden, als wenn an der zentralen Sammelstelle nur ein saugendes Gebläse installiert ist.

Das Sauggebläse 4 an der Webmaschine ist über seinen Antrieb 4' mit der Steuerung 15 des Moduls verbunden. Es könnte aber auch direkt über die Maschinensteuerung mit dem Betrieb der Webmaschine gekoppelt sein, da das Ansteuern von der Transporteinrichtung 9, 9' unabhängig vom Betrieb der Webmaschine ausgelöst werden darf.

In Fig. 3 ist eine Weiche 40 gezeigt, die zwischen dem Einlaufrohr 33, 34 und verschiedenen Sammelleitungen 11 angebracht ist, um je nach Zusammensetzung des Materials eines Artikels in die eine oder andere Sammelleitung 11 einzuspeisen. An das Einlaufrohr 33 ist ein flexibler Schlauch 35 mit einer Schlauchbride 36 angeschlossen und am anderen Ende auf einem Flachschieber 37 fixiert. Die Befestigung geschieht ebenfalls mit einer Schlauchbride an einem Rohrstück, das gleichzeitig einen Durchbruch an dem Flachschieber 37 bildet. Der Flachschieber 37 kann nun wahlweise mit einem Hub 38 über den Einlauf 39 der linken oder rechten Sammelleitung 11 gebracht werden, um Schussfadenreste mit Flug 10 und Kettfadenmaterial 1, 2, 14 je nach Materialzusammensetzung auf die passende Sammelleitung zu führen.

Aehnliche Weichen lassen sich auch in einem Zentralbunker für eine Sammelleitung verwenden, um einzelne Abfallchargen nach ihrer Zusammensetzung gezielt verschiedenen Abfallbehältern zuzuführen.

## Patentansprüche

1. Webmaschine, insbesondere Reihenfachwebmaschine mit einer Webkantenschnitteinrichtung, die eine Abfallkante erzeugt, welche als Band (1, 2) von einer Abziehvorrichtung (3) abgezogen wird und unter Einwirkung von Schwerkraft in einem Behälter A abgelegt wird, wobei zwischen der Abziehvorrichtung (3) und dem Behälter A eine Schneidvorrichtung (6) installiert ist und wobei an den Behälter A eine ortsfeste Transporteinrichtung (8, 8', 33) angeschlossen ist, die bei einer vorgegebenen Behälterfüllung den Inhalt abgeschlossen in eine an mehrere Webmaschinen anschliessbare Sammelleitung (11) entleert, welche von einem Luftstrom (12) durchflossen ist, **dadurch gekennzeichnet, dass** die Schneidvorrichtung (6) das Band (1, 2) dem Behälter A in Form von kurzen Bandabschnitten (7) von beispielsweise 10 cm zuführt.

2. Webmaschine nach Anspruch 1, **dadurch gekennzeichnet, dass** die Transporteinrichtung aus einem Einlaufrohr (33) zur Sammelleitung (11) und aus einem Sperrelement beispielsweise in Form einer Stauklappe (8) besteht, bei deren Oeffnen der Behälterinhalt unter Mitwirkung von Schwerkraft durch das Einlaufrohr (33) in die Sammelleitung (11) fällt.

3. Webmaschine nach Anspruch 1 oder 2, **dadurch gekennzeichnet, dass** eine Absaugvorrichtung vorgesehen ist, bei der ein Sauggebläse (4) an einem Filter (5) Flug und Garnreste (10) in einem Behälter B abscheidet, und **dass** an den Behälter B eine Transporteinrichtung (9) angeschlossen ist, die bei einer vorgegebenen Behälterfüllung den Inhalt abgeschlossen über ein Einlaufrohr (34) in eine für an mehrere Webmaschinen anschliessbare Sammelleitung (11) entleert, welche von einem Luftstrom (12) durchflossen ist.

4. Webmaschine nach einem der Ansprüche 1 bis 3, **dadurch gekennzeichnet, dass** mindestens eine Transporteinrichtung (8, 9) Kammern (13) mit Trennwänden, beispielsweise ein Flügelrad mit vier Kammern (13), aufweist, um unabhängig vom Druckunterschied zwischen Behältern A oder B und Sammelleitungen (11) Festkörper (7, 10) aus den Behältern A oder B in eine Sammelleitung (11) einzuschleusen.

5. Abfallpuffer für Webmaschinen nach einem der Ansprüche 1 bis 4, bei denen der Abfall in Form von Flug und Garnresten (10) sowie in Form von bandartigen Abfallkanten (1, 2) und eventuell überzähligen Kettfäden (14) anfällt, wobei der Abfallpuffer als separates Modul zur Webmaschine ausgeführt ist und einen Behälter A aufweist, der an einem Eintritt mit einer Schneidvorrichtung (6) für band- und fadenförmiges Material (1, 2) versehen ist und der an einem Austritt mit einer Transporteinrichtung (8, 8', 33) versehen ist, um bei einer vorgesehenen Behälterfüllung den Inhalt an Feststoffen (7) an eine Sammelleitung (11) abzugeben, **dadurch gekennzeichnet, dass** die Schneidvorrichtung das Material (1,2) dem Behälter A in Form von kurzen Abschnitten zuführt, und **dass** das Modul einen Behälter B mit einem Sauggebläse (4) und einem Abscheidefilter (5) für Flug und Garnreste (10), sowie eine Transporteinrichtung (9, 9', 34) aufweist, um bei einer vorgesehenen Behälterfüllung den Inhalt an Feststoffen an eine Sammelleitung (11) abzugeben.

6. Abfallpuffer für Webmaschinen nach einem der Ansprüche 1 bis 5, **dadurch gekennzeichnet, dass** die Transporteinrichtungen (8, 9), das Sauggebläse (4), sowie eventuelle Weichen (40) über Antriebseinheiten (8', 9', 4') verfügen, die direkt oder indirekt mit der Steuerung der Webmaschine verbunden sind.

7. Abfallpuffer für Webmaschinen nach Anspruch 6, **dadurch gekennzeichnet, dass** das Modul für die Schneidvorrichtung (6), das Sauggebläse und die Transporteinrichtungen eine Steuerung (15) aufweist, die ihrerseits mit der Steuerung der Webmaschine verbindbar ist.

8. Webmaschine nach einem der Ansprüche 1 bis 4 oder Abfallpuffer nach einem der Ansprüche 4 bis 7, **dadurch gekennzeichnet, dass** an die Transporteinrichtung (8, 9) eine Weiche (40) beispielsweise in Form einer Umsteuerklappe anschliesst, mit der der Inhalt eines Behälters A, B entsprechend seiner Materialzusammensetzung wahlweise auf verschiedene Sammelleitungen (11) umsteuerbar ist.

9. Verfahren zum Betreiben der Abfallentsorgung an Webmaschinen oder Abfallpuffern nach einem der Ansprüche 1 bis 8, **dadurch gekennzeichnet, dass** mehrere Webmaschinen und/oder mehrere Abfallpuffer über gemeinsame Sammelleitungen (11) mit einem zentralen Gebläse verbunden sind, um die Abfälle (7, 10) in den Sammelleitungen (11) zu einem zentralen Abfallbehälter zu transportieren, wobei die Sammelleitungen (11) in Strömungsrichtung einlaufende Einmündungen (39) aufweisen, in denen die Abfälle vom Strahl der Strömung (12) wie von einer Strahlpumpe angesaugt und mitgenommen werden.

## Claims

1. Weaving machine, in particular a series shed weaving machine, with a cloth edge cutter apparatus which produces a waste edge which is drawn off as a strip (1, 2) by an extraction apparatus (3) and deposited in a container A under the action of gravity, wherein a cutter device (6) is installed between the extraction apparatus (3) and the container A; and wherein a transport apparatus (8, 8', 33) of fixed location is connected to the container A which, when a predetermined container filling is reached, empties the contents in a closed manner into a collection line (11) which can be connected to a plurality of weaving machines and is flowed through by an air stream (12), **characterised in that** the cutter device (6) supplies the container A with the strip (1, 2) in the form of short strip sections (7) of 10 cm for example.

2. Weaving machine in accordance with claim 1, **characterised in that** the transport apparatus consists of an intake tube (33) to the collection line (11) and of a blocking element for example in the form of a retaining flap (8), on the opening of which the contents of the container fall through the intake tube (33) into the collection line (11) with the participation of gravity.

3. Weaving machine in accordance with claim 1 or 2, **characterised in that** a suction apparatus is provided in which a suction fan (4) segregates out fly and yarn remnants (10) at a filter (5) in a container B, and **in that** a transport apparatus (9) is connected to the container B which, when a predetermined container filling is reached, empties the contents in a closed manner via an intake tube (34) into a collection line (11) which can be connected to a plurality of weaving machines and is flowed through by an air stream (12).

4. Weaving machine in accordance with one of the claims 1 to 3 **characterised in that** at least one transport apparatus (8, 9) has chambers (13) with partition walls, for example a vane wheel with four chambers (13), in order to dispense solid bodies (7, 10) from the containers A or B into a collection line (11) independently of the pressure difference between the containers A or B and the collection lines (11).

5. Waste buffer for weaving machines in accordance with one of the claims 1 to 4 in which the waste accumulates in the form of fly and yarn remnants (10) as well as in the form of strip-like waste edges (1, 2) and possibly of surplus warp threads (14), wherein the waste buffer is executed as a module separate from the weaving machine and has a container A which is provided at an inlet with a cutter device (6) for strip-shaped and thread-like material (1, 2) and is provided at an outlet with a transport apparatus (8, 81, 31) in order, with a predetermined container filling, to transfer the contents consisting of solid materials (7) to a collection line (11); **characterised in that** the cutting device supplies the material (1, 2) to the container A in the form of short sections and **in that** the module has a container B with a suction fan (4) and a segregation filter (5) for fly and yarn remnants (10) as well as a transport apparatus (9, 91, 34) in order, with a predetermined container filling, to give up the contents consisting of solid materials to a collection line (11).

6. Waste buffer for weaving machines in accordance with one of the claims 1 to 5 **characterised in that** the transport apparatuses (8, 9), the suction fan (4) as well as possible branches (40) have drive devices (81, 91, 41) available which are directly or indirectly connected to the control system of the weaving machine.

7. Waste buffer for weaving machines in accordance with claim 6 **characterised in that** the module for the cutter apparatus (6), the suction fan and the transport apparatuses has a control system (15) which can in turn be connected to the control system of the weaving machine.

8. Weaving machine in accordance with one of the claims 1 to 4 or a waste buffer in accordance with one of the claims 4 to 7 **characterised in that** a distributor (40), for example in the form of a rerouting flap, adjoins the transport apparatus (8, 9) by means of which the content of a container A, B can be selectively rerouted to different collection lines (11) according to its material composition.

9. Method for operating the waste disposal at weaving machines or waste buffers in accordance with one of the claims 1 to 8 **characterised in that** a plurality of weaving machines and/or a plurality of waste buffers are connected via common collection lines (11) to a central fan in order to transport the wastes (7, 10) in the collection lines (11) to a central waste container, with the collection lines (11) having inlet openings (39) entering in the direction of flow into which the wastes can be sucked by the jet of the air stream (12) and carried away as by a jet pump.

## Revendications

1. Métier à tisser, notamment métier à tisser à foule linéaire avec une installation de coupe de lisière qui produit une arête résiduelle qui est retirée sous forme de bande (1, 2) par un dispositif de retrait (3) et qui est déposée sous l'effet de la gravité dans un réservoir A, où est installé entre le dispositif de retrait (3) et le réservoir A un dispositif de coupe (6), et où est raccordée au réservoir A une installation de transport fixe (8, 8', 33) qui, lors d'un remplissage de réservoir prédéfini, vide le contenu, qui est renfermé, dans un conduit collecteur (11) pouvant être raccordé à plusieurs métiers à tisser, qui est traversé par un flux d'air (12), **caractérisé en ce que** le dispositif de coupe (6) amène la bande (1, 2) au réservoir A sous la forme de courts tronçons de bande (7) de, par exemple, 10cm.

2. Métier à tisser selon la revendication 1, **caractérisé en ce que** l'installation de transport est constituée d'un tube d'entrée (33) vers le conduit collecteur (11) et d'un élément d'arrêt, par exemple sous la forme d'une vanne de retenue (8) lors de l'ouverture de laquelle le contenu du réservoir tombe sous l'effet de la gravité par le tube d'entrée (33) dans le conduit collecteur (11).

3. Métier à tisser selon la revendication 1 ou 2, **caractérisé en ce qu'**il est prévu un dispositif d'aspiration dans lequel une soufflerie d'aspiration (4) sépare à un filtre (5) le duvet et les restes de fil (10) dans un réservoir B, et **en ce qu'**il est relié au réservoir B une installation de transport (9) qui, lors d'un remplissage de réservoir prédéterminé, vide le contenu, qui est renfermé, par un tube d'entrée (34) dans un conduit collecteur (11) pouvant être raccordé à plusieurs métiers à tisser, qui est traversé par un flux d'air (12).

4. Métier à tisser selon l'une des revendications 1 à 3, **caractérisé en ce qu'**au moins une installation de transport (8, 9) présente des chambres (13) avec des parois de séparation, par exemple une roue-hélice avec quatre chambres (13) pour faire rentrer indépendamment de la différence de pression entre les réservoirs A ou B et les conduits collecteurs (11) des corps fixes (7, 10) des réservoirs A ou B dans un conduit collecteur (11).

5. Tampon de déchets pour des métiers à tisser selon l'une des revendications 1 à 4, dans lesquels les déchets sont produits sous forme de duvet et de restes de fil (10) ainsi que sous la forme d'arêtes résiduaires (1, 2) semblables à des bandes et des fils de chaîne (14) éventuellement excédentaires, où le tampon de déchets est réalisé comme module séparé du métier à tisser et présente un réservoir A qui est pourvu à une entrée d'un dispositif de coupe (6) pour un matériau en forme de bande et de fil (1, 2) et qui présente à une sortie une installation de transport (8, 8', 33) pour, lors d'un remplissage de réservoir prévu, transmettre le contenu de matières solides (7) à un conduit collecteur (11), **caractérisé en ce que** le dispositif de coupe amène le matériau (1, 2) au réservoir A sous forme de courts tronçons, et **en ce que** le module présente un réservoir B avec une soufflerie d'aspiration (4) et un filtre de séparation (5) pour du duvet et des restes de fil (10) ainsi qu'une installation de transport (9, 9', 34) pour, lors d'un remplissage de réservoir prévu, transmettre le contenu en matières solides à un conduit collecteur (11).

6. Tampon de déchets pour des métiers à tisser selon l'une des revendications 1 à 5, **caractérisé en ce que** les installations de transport (8, 9), la soufflerie d'aspiration (4) ainsi que d'éventuels aiguillages (40) disposent d'unités d'entraînement (8', 9', 4') qui sont reliées directement ou indirectement à la commande du métier à tisser.

7. Tampon de déchets pour des métiers à tisser selon la revendication 6, **caractérisé en ce que** le module pour le dispositif de coupe (6), la soufflerie d'aspiration et les installations de transport présente une commande (15) qui peut être reliée à une commande du métier à tisser.

8. Métier à tisser selon l'une des revendications 1 à 4 ou tampon de déchets selon l'une des revendications 4 à 7, **caractérisé en ce qu'**il fait suite à l'installation de transport (8, 9) un aiguillage (40), par exemple sous la forme d'un volet de changement de direction au moyen duquel le contenu d'un réservoir A, B, en fonction de sa composition de matériau, peut être dirigé sélectivement vers des conduits collecteurs différents (11).

9. Procédé pour faire fonctionner l'élimination des déchets à des métiers à tisser ou des tampons de déchets selon l'une des revendications 1 à 8, **caractérisé en ce que** plusieurs métiers à tisser et/ou plusieurs tampons de déchets sont reliés par des conduits collecteurs communs (11) à une soufflerie centrale pour transporter les déchets (7, 10) dans les conduits collecteurs (11) vers un réservoir de déchets central, où les conduits collecteurs (11) présentent des embouchures (39) s'engageant dans la direction d'écoulement, dans lesquelles les déchets sont aspirés et entraînés par le jet du flux (12) comme par une pompe à jet.
